# EUROPÄISCHE PATENTANMELDUNG

(11) **EP 0 362 830 A2**
(43) Veröffentlichungstag der Anmeldung: **11.04.1990**
(21) Anmeldenummer: 89118433.5
(22) Anmeldetag: 04.10.1989
(51) Int. Cl.: B27G 13/02

(54) **Messer für Messerköpfe, vorzugsweise von Holzbearbeitungsmaschinen**

(30) Priorität: 07.10.1988 DE 8812625 U
(71) Anmelder: Michael Weinig Aktiengesellschaft, D-97941 Tauberbischofsheim (DE)
(72) Erfinder: Kröcher, Harro, D-6972 Tauberbischofsheim (DE)
(74) Vertreter: Jackisch-Kohl, Anna-Katharina

(57) **Zusammenfassung**

Um die Geräuschentwicklung beim Arbeiten mit den Messerköpfen (1) zu verringern, werden die Nuten (3), in welche die Messer (2) eingesetzt sind, unter einem Achswinkel vorgesehen. Der Achswinkel setzt aber voraus, daß die Schneidenlängsrichtung der Messer (2) nach einem Hyperboloid gefertigt ist. Dieses ist aber nur durch einen teueren Einzelschliff des Messers (2) herstellbar. Aus diesem Grunde ist das Messer (2) in seiner Ebene elastisch biegbar ausgebildet. Dadurch kann das Messer (2) zur Herstellung der hyperboloidförmigen Schneide in seiner Ebene elastisch gebogen werden. Für den Biegevorgang sind Fachkenntnisse nicht erforderlich.

## Beschreibung

Die Erfindung betrifft ein Messer für Messerköpfe, vorzugsweise von Holzbearbeitungsmaschinen, nach dem Oberbegriff des Anspruches 1 bzw. des Anspruches 6.

Bei Holzbearbeitungsmaschinen, insbesondere für den Bereich der Kehlmaschinen, sind als Messerköpfe Fräser und Hobelköpfe mit nachschleifbaren oder austauschbaren Messern bekannt. Die austauschbaren Messer sind sogenannte Wegwerfmesser, die nach Verschleiß nicht mehr nachgeschliffen werden, sondern gegen neue Messer ausgetauscht werden. Solche Messer sind mit einseitiger oder beidseitiger Schneide bekannt und bestehen in der Regel aus 1mm dickem Bundstahl mit einer Breite von etwa 16 bis 19 mm. Das Material wird bei der Verarbeitung im Durchlaufverfahren von einem sogenannten Coil abgewickelt, im Schneidenbereich gehärtet und gleichzeitig geschliffen. Das Material wird dann auf Länge gekerbt und gebrochen. In die so erhaltenen Messer werden Befestigungslöcher in den weichen Messermittelteil gestanzt. Die Verwendung von solchen Messern in Hobelköpfen mit achsparallelen Nuten ist unproblematisch und wird auch häufig praktiziert. Da in der Regel auf den ersten Spindeln in einer Kehlmaschine, den sogenannten Abricht- und Fügespindeln, ein zylindrischer Messerkopf sitzt, ist dort der häufigste Einsatzfall für derartige Werkzeuge. Diese beiden Spindeln befinden sich jedoch in unmittelbarer Nähe der Holzeinlauföffnung in der Schallkapsel der Kehlmaschine vor der Bedienungsperson. Darum ist dort die Geräuschbelästigung am unangenehmsten. Die übrigen Messerköpfe können durch eine Vollkapselung der Maschine gut schallisoliert werden.

Um die Geräuschentwicklung zu verringern, ist es bekannt, die Nuten der Messerköpfe unter einem Achswinkel vorzusehen. Der Schall, der durch die schlagartig gequetschte Luft zwischen der Tischlippe und/oder dem zu bearbeitenden Holz entsteht, kann erheblich verringert werden, wenn die Luft in axialer Messerrichtung entweichen kann. Gleichzeitig ist der "ziehende Schnitt" im Holz als Zerspanungsvorgang optimaler. Der Antrieb des Werkzeuges wird geschont. Die Qualität der Holzoberfläche ist besser als mit "Geradschnittwerkzeugen". Diese Möglichkeit wird durch die Schräglage der Nuten des Messerkopfes erreicht. Der Achswinkel setzt jedoch Messer voraus, deren Schneidenlängsrichtung nach einem Hyperboloid gefertigt ist. Als Näherungsbogen ist auch ein entsprechender Radius für die Praxis ausreichend genau. Das Hyperboloid ist aber nur durch einen teueren Einzelschliff der Messer herstellbar. Bei Wegwerfmessern und bei nachschleifbaren Messern sind hierzu Profilschleifmaschinen erforderlich, mit denen nach Schablone dieser hyperboloidförmige Verlauf der Schneide geschliffen werden muß. Dies ist aufwendig und setzt große Erfahrung voraus.

Der Erfindung liegt die Aufgabe zugrunde, ein Messer bzw. einen Messerkopf zu entwickeln, bei dem diese Hyperboloidform der Messerschneide einfach und auch von ungeübten Kräften genau hergestellt werden kann.

Diese Aufgabe wird beim gattungsgemäßen Messer erfindungsgemäß mit den kennzeichnenden Merkmalen des Anspruches 1 bzw. des Anspruches 6 gelöst.

Das erfindungsgemäße Messer kann zur Herstellung der hyperboloidförmigen Schneide in seiner Ebene elastisch gebogen werden. Dadurch läßt sich mühelos der gewünschte Hyperboloidverlauf der Schneide erreichen. Für diesen Biegevorgang sind keine Fachkenntnisse erforderlich, so daß die Messer ohne weiteres auch von weniger geübten Personen gebogen werden können. Bevorzugt sind die Messer Wegwerfmesser, die nach Verschleiß lediglich ausgetauscht werden. Die Messer selbst können in der einleitend beschriebenen herkömmlichen Weise hergestellt werden. Erst beim Einbau werden dann diese geraden Messer elastisch in ihrer Ebene gebogen, wobei sich dann die Hyperboloidform der Messerschneide bzw. ein entsprechend angenäherter Radius der Schneide ergibt.

Um diesen elastischen Biegevorgang zu erleichtern, ist das Messer nahe seinen Enden mit Einhängeöffnungen versehen. Zunächst kann das Messer mit seiner einen Einhängeöffnung eingehängt werden. Dann läßt sich das Messer leicht elastisch biegen, bis es mit seiner anderen Einhängeöffnung eingehängt und dadurch in seiner elastisch gebogenen Lage gesichert werden kann. Damit das Messer während des Biegevorganges eine genau definierte Lage hat, weist die eine Einhängeöffnung runden Querschnitt auf. Das Messer kann darum lediglich um die Achse dieser Einhängeöffnung geschwenkt, nicht jedoch verschoben werden.

Damit nach dem elastischen Biegevorgang das Messer mühelos eingehängt werden kann, ist die andere Einhängeöffnung länglich ausgebildet. Die Breite dieser anderen Einhängeöffnung ist so gewählt, daß das Messer nach dem Einhängen nicht quer zur Längsrichtung dieser länglichen Einhängeöffnung verschoben werden kann.

Bevorzugt besteht das Messer aus einem Werkzeug-Bandstahl mit zum Biegen ausreichender Elastizität.

Beim erfindungsgemäßen Messerkopf läßt sich das Messer mittels der Einhängestifte zuverlässig in der Einbaulage sichern. Das Widerlager im Bereich zwischen den Einhängestiften erlaubt ein einfaches elastisches Biegen des Messers, um die zumindest angenäherte Hyperboloidform der Messerschneide zu erreichen.

Wenn für das Messer ein Messerträger vorgesehen ist, dann sind die Einhängestifte vorteilhaft am Messerträger vorgesehen.

Hat der Messerkopf hingegen keine Messerträger, sondern nur Druckleisten, dann sind die Einhängestifte bevorzugt an dieser Druckleiste vorgesehen.

Bei einer einfachen Ausführungsform wird das Widerlager für den Biegevorgang des Messers durch die zumindest ange nähert hyperboloidisch verlaufende Rückwand der Vertiefung im Messerträger oder in der Druckleiste gebildet. Das Messer wird nach dem Einhängen mit seiner einen Einhängeöffnung dann so elastisch in seiner Ebene gebogen, daß es mit seiner der Schneide gegenüberliegenden Rückseite an dieser Rückwand der Vertiefung anliegt und dann mit seiner anderen Einhängeöffnung eingehängt werden kann. Da die Vertiefungsrückwand vorzugsweise durchgehend über die Länge des Messerträgers oder der Druckleiste verläuft, kann das Messer sehr gleichmäßig elastisch gebogen werden, so daß der gewünschte Schneidenverlauf optimal eingestellt werden kann.

Bei einer anderen Ausführungsform ist als Widerlager mindestens ein Anlagestift am Messerträger oder an der Druckleiste vorgesehen. Nach dem Einhängen des Messers mit seiner einen Einhängeöffnung kann dann das Messer unter Anlage an diesem Anlagestift elastisch gebogen werden.

Damit hierbei das Messer ebenfalls sehr gleichmäßig gebogen werden kann, sind im Bereich zwischen den Einhängestiften mindestens drei mit Abstand voneinander liegende und die Hyperboloidform der Schneide definierende Anlagestifte am Messerträger oder an der Druckleiste vorgesehen.

Weitere Merkmale der Erfindung ergeben sich aus den weiteren Ansprüchen, der Beschreibung und der Zeichnung.

Die Erfindung wird anhand der in der Zeichnung dargestellten Ausführungsbeispiele näher erläutert. Es zeigen
Fig. 1 in schematischer Darstellung und in Stirnansicht einen erfindungsgemäßen Messerkopf,
Fig. 2 den Messerkopf gemäß Fig. 1 in Seitenansicht,
Fig. 3 in Ansicht ein erfindungsgemäßes Messer des erfindungsgemäßen Messerkopf in unverformtem Zustand,
Fig. 4 das erfindungsgemäße Messer in verformtem, auf dem Messerträger aufgespanntem Zustand,
Fig. 5 einen Schnitt längs der Linie V-V in Fig. 4,
Fig. 6 in einer Darstellung entsprechend Fig. 5 eine zweite Ausführungsform eines Messerträgers, auf dem das erfindungsgemäße Messer befestigt ist.

Der Messerkopf 1 ist vorzugsweise ein Hobelkopf, der über seinen Umfang verteilt angeordnete Messer 2 aufweist. Sie sind in Nuten 3 untergebracht, die am Umfang des Messerkopfes 1 vorgesehen sind und unter einem Achswinkel α verlaufen (Fig. 2). Dieser Achswinkel α kann in der Größenordnung von etwa 3° bis etwa 10° liegen. Die Messer 2 sind jeweils auf einem Messerträger 4 angeordnet, der an der einen Seitenwand der Nut 3 anliegt. Innerhalb der Nuten 3 werden die Messer 2 und Messerträger 4 durch Druckleisten 5 in bekannter Weise verspannt. Die Messerträger 4 und die Druckleisten 5 erstrecken sich über die ganze Länge der Messer 2.

Infolge des Achswinkels α wird beim Arbeiten mit dem Messerkopf 1 der Schallpegel erheblich abgesenkt. Der Schall, der durch die schlagartig gequetschte Luft zwischen der Tischlippe und/oder dem Holz entsteht, wird wesentlich geringer, wenn die Luft in axialer Messerrichtung entweichen kann. Gleichzeitig ist der "ziehende Schnitt" im Holz als Zerspanungsvorgang optimaler. Der Antrieb des Werkzeuges wird geschont. Die Qualität der Holzoberfläche ist besser als mit "Geradschnittwerkzeugen".

Als Messer 2 werden vorzugsweise sogenannte Wegwerfmesser verwendet, die vorzugweise nur eine Schneide 6 aufweisen. Da die Nuten 3 unter dem Achswinkel α am Messerkopf 1 vorgesehen sind, müssen die Schneiden 6 in Längsrichtung nach einem Hyperboloid gefertigt sein, damit die mit dem Messerkopf bearbeiteten Hölzer nach dem Bearbeiten eine ebene Außenseite aufweisen. Als Näherungsbogen kann auch ein entsprechender Radius in der Praxis ausreichend sein.

Die Messer 2 sind parallel geschliffen und sehr schmal ausgebildet, wie Fig. 3 zeigt. Sie weisen an einem Ende eine kreisförmige Öffnung 7 und am anderen Ende eine langlochförmige Öffnung 8 auf. Die Messer 2 sind so dünn und so schmal, daß sie in ihrer Ebene elastisch gebogen werden können (Fig. 4). Auf diese Weise läßt sich das notwendige Hyperboloid sehr einfach durch elastisches Biegen der Messer in ihrer Ebene herstellen. Dieser Biegevorgang kann infolge der dünnen und schmalen Ausbildung der Messer 2 ohne weiteres von Hand vorgenommen werden. Um die Messer 2 in die gewünschte Hyperboloidform zu bringen, kann der Messerträger 4 als Hilfsmittel verwendet werden. Beim Ausführungsbeispiel nach den Fig. 1 bis 5 ist der Messerträger 4 mit einer stirnseitig offenen Vertiefung 9 versehen (Fig. 5), in die das Messer 2 eingelegt wird. Die Rückwand 10 der Vertiefung 9 verläuft hyperboloidisch. Die Höhe der Vertiefung 9 entspricht der Dicke des Messers 2, das darum in der Einbaulage nicht über die Oberseite des Messerträgers 4 ragt (Fig. 5). Die Brustfläche 11 liegt in einer Ebene mit der Vorderseite 12 des Messerträgers 4 (Fig. 5).

Auf dem Boden 13 der Vertiefung 9 befindet sich nahe ihren beiden Enden jeweils ein nach oben ragender Stift 14 und 15, die als Indexstifte für das Messer 2 dienen. Es wird zunächst mit seiner Öffnung 7 auf den Stift 14 aufgesteckt. Anschließend wird das Messer in seiner Ebene gebogen, bis es mit seiner langlochförmigen Öffnung auf den Indexstift 15 gesteckt werden kann. Das elastisch gebogene Messer 6 liegt dann mit seiner Rückseite 16 über die ganze Messerlänge an der hyperboloidischen Rückwand 10 der Vertiefung 9 an. Auf diese Weise verläuft auch die parallel zur Rückwand 10 verlaufende Messerschneide 6 hyperboloidisch. Dieser elastische Biegevorgang erfolgt außerhalb des Messerkopfes 1. Infolge der beiden Indexstifte 14 und 15 kann das Messer 2 ohne Schwierigkeiten auch von weniger geübten Benutzern in die gewünschte Hyperboloidform elastisch verformt werden. Außerdem wird das elastisch gebogene Messer 2 durch die beiden Indexstifte 14 und 15 in seiner verformten Lage gehalten.

Damit das auf den Indexstiften 14, 15 sitzende Messer 2 nicht wieder versehentlich herunterspringt, wird es durch die Druckleiste 5 gesichert. Sie wird mit (nicht dargestellten) Schrauben auf dem Messerträger 4 befestigt, wobei sie auch auf dem Messer 2 aufliegt und es dadurch gegen Herunterspringen sichert. Auf die beschriebene Weise können der Messerträger 4, das Messer 2 und die Messerdruckleiste 5 vollständig außerhalb des Messerkopfes 1 montiert werden. Das auf diese Weise erhaltene gespannte Paket läßt sich dann mühelos in die Nut 3 des Messerkopfes 1 einsetzen und dort in bekannter Weise mittels (nicht dargestellter) Spannschrauben verspannen.

Die Größe des Achswinkels α ist vor allem eine Frage der Elastizität des Wegwerfmessers 2 bzw. des maxial möglichen Biegeradius. Der Achswinkel kann bis zu etwa 10° betragen. Auch bei einem solchen großen Achswinkel kann das Messer 2 noch ohne weiteres von Hand elastisch in seiner Ebene gebogen werden. Wie sich aus Fig. 2 ergibt, verläuft die Halbierende der Messerschneidenlänge zur Nut 3, senkrecht zur Drehachse 17 des Messerkopfes gesehen, gerade und durch den Schnittpunkt zwischen der Drehachse 17 und der Quermittelebene 18 des Messerkopfes 1. In Fig. 2 ist das in Drehrichtung 19 des Messerkopfes vordere Ende der Nut 3 mit V und das in Drehrichtung 19 hintere Ende mit N bezeichnet.

Die Rückwand 10 der Vertiefung 9 des Messerträgers 4 kann auch mit einer Vertiefung versehen sein. Dann kann das Messer 2 nicht nur die Schneide 6, sondern auf der gegenüberliegenden Längsseite eine weitere Schneide aufweisen, die dann in der Einbaulage in dieser Vertiefung in der Rückwand 10 eingreift. Das Messer 2 stellt dann ein Wendemesser dar, das nach Verschleiß der Schneide 6 um 180° gewendet und erneut in der beschreibenen Weise in elastisch gebogener Lage eingespannt werden kann.

In Fig. 4 ist mit gestrichelten Linien eine weitere Möglichkeit dargestellt, wie das Messer 2 durch elastisches Biegen in seiner Ebene in die gewünschte Hyperboloidform gebracht werden kann. Der Messerträger 4a (Fig. 6) weist hierzu im Bereich zwischen den beiden Indexstiften 14 und 15 drei Auflagestifte 20 bis 22 auf, an denen das Messer 2 mit seiner Rückseite 16 in der elastisch verformten Lage anliegt. Der Messerträger 4a hat bei dieser Ausführungsform keine Vertiefung, sondern ist an seiner Auflageseite 23 durchgehend eben. Das unverformte Messer 2 (Fig. 3) wird wiederum zunächst mit seiner Öffnung 7 auf den Indexstift 14 des Messerträger 4a gesteckt. Anschließend wird das Messer um die Achse des Indexstiftes 14 geschwenkt, bis es am Auflagestift 20 zur Anlage kommt. Dieser Stift bildet dann ein Widerlager beim elastischen Biegen des Messers 2. Es wird dann in die in Fig. 4 dargestellte Lage elastisch gebogen und in der beschriebenen Weise über die langlochförmige Öffnung 8 auf den Indexstift 15 gesteckt.

Die drei Auflagestifte 20 bis 22 ermöglichen bereits ein sehr gleichmäßiges elastisches Biegen des Messers 2, so daß seine Schneide 6 die Hyperboloidform aufweist. Insbesondere bei längeren Messern 2 ist es vorteilhaft, noch weitere Auflagestifte am Messerträger 4a vorzusehen, so daß das Messer gleichmäßig gebogen werden kann.

Bei einer anderen (nicht dargestellten) Ausführungsform ist für das Messer 2 kein Messerträger vorgesehen. In diesem Falle wird das Messer anhand der beschriebenen Möglichkeiten direkt auf der Messerdruckleiste 5 fixiert, das dann die Vertiefung 9 bzw. die Auflagestifte 20 bis 22 sowie die Indexstifte 14 und 15 aufweist. In der Einbaulage liegt dann das elastisch gebogene Messer 2 zwischen der Messerdruckleiste 5 und der Seitenwand der Nut 3 des Messerkopfes 1.

Der Messerkopf 1 ist so ausgebildet, daß in ihn auch die herkömmlichen nachschleifbaren Messer eingesetzt werden können, die eine Dicke von 3mm sowie eine Breite von 30mm aufweisen. In diesem Falle wird ein solches herkömmliches Messer direkt in die Nut 3 eingesetzt und mittels der Messerdruckleiste 5 in der Nut 3 verspannt. Es kann also wahlweise das elastisch gebogene Messer 2 mit oder ohne Messerträger und Messerdruckleiste in der Nut 3 angeordnet oder das herkömmliche Messer mit Messerdruckleiste in die Nut 3 eingesetzt werden. Bei den herkömmlichen Messern muß aber das Hyperboloid jeweils nach Schablone auf einer Profilschleifmaschine geschliffen werden. Es ist somit möglich, auch bereits im Einsatz befindliche Messerköpfe nachträglich mit den elastisch biegbaren Messern 2 auszurüsten.

Je größer der Achswinkel α der Nuten 3 des Messerkopfes 1 gewählt wird, desto größer ist die mögliche Schallreduzierung. Auch bei größeren Achswinkeln lassen sich die Messer 2 in der beschreibenen Weise elastisch biegen, um die gewünschte Hyperboloidform zu erhalten. Anstelle des Hyperboloides kann als Näherungsbogen auch ein entsprechender Kreisbogenteil vorgesehen sein, wenn die Qualitätsanforderungen nicht sehr hoch sind. Der Messerquerschnitt beträgt vorzugsweise 1 mm Dicke x 8 mm Höhe.

## Patentansprüche

1. Messer für Messerköpfe, vorzugsweise von Holzbearbeitungsmaschinen, mit mindestens einer Schneide,
**dadurch gekennzeichnet**, daß das Messer (2) in seiner Ebene elastisch biegbar ist.

2. Messer nach Anspruch 1,
dadurch gekennzeichnet, daß das Messer (2) nahe seinen Enden Einhängeöffnungen (7, 8) aufweist.

3. Messer nach Anspruch 2,
dadurch gekennzeichnet, daß die eine Einhängeöffnung (7) runden Querschnitt hat.

4. Messer nach Anspruch 2 oder 3,
dadurch gekennzeichnet, daß die andere Einhängeöffnung (8) länglich ist.

5. Messer nach einem der Ansprüche 1 bis 4,
dadurch gekennzeichnet, daß das Messer (2) aus einem Schneidstoff besteht, der eine zum Biegen ausreichende Elastizität aufweist.

6. Messerkopf, insbesondere für Holzbearbeitungsmaschinen, mit an seinem Umfang angeordneten, zur Aufnahme der Messer nach einem der Ansprüche 1 bis 5 dienenden Nuten, die unter einem Achswinkel verlaufen und mindestens eine Druckleiste für das Messer aufweisen, dessen Schneide zumindest angenähert hyperboloidisch verläuft,
dadurch gekennzeichnet, daß für das Messer (2) Einhängestifte (14, 15) vorgesehen sind, mit denen das Messer (2) in der Einbaulage gesichert ist, und daß im Bereich zwischen den Einhängestiften (14, 15) mindestens ein Widerlager (10; 20 bis 22) zum elastischen Biegen vorgesehen ist.

7. Messerkopf nach Anspruch 6, der Messerträger für die Messer aufweist,
dadurch gekennzeichnet, daß die Einhängestifte (14, 15) am Messerträger (4, 4a) vorgesehen sind.

8. Messerkopf nach Anspruch 6,
dadurch gekennzeichnet, daß die Einhängestifte (14, 15) an der Druckleiste (5) vorgesehen sind.

9. Messerkopf nach einem der Ansprüche 6 bis 8,
dadurch gekennzeichnet, daß das Widerlager (10) eine zumindest angenähert hyperboloidisch verlaufende Rückwand einer Vertiefung (9) im Messerträger (4) oder in der Druckleiste (5) ist.

10. Messerkopf nach einem der Ansprüche 6 bis 9,
dadurch gekennzeichnet, daß das Widerlager (20 bis 22) durch mindestens einen Anlagestift des Messerträgers (4) oder der Druckleiste (5) gebildet ist.

11. Messerkopf nach einem der Ansprüche 6 bis 10,
dadurch gekennzeichnet, daß der Messerträger (4) oder die Druckleiste (5) im Bereich zwischen den Einhängestiften (14, 15) mindestens drei mit Abstand voneinander liegende, die Hyperboloidform der Schneide (6) des Messers (2) definierende Anlagestifte (20 bis 22) aufweist.

12. Messerkopf nach einem der Ansprüche 6 bis 11,
dadurch gekennzeichnet, daß das Messer (2) ein Wendemesser ist.
